# EUROPÄISCHE PATENTSCHRIFT

(11) **EP 1 391 279 B1**
(45) Veröffentlichungstag und Bekanntmachung des Hinweises auf die Patenterteilung: **01.10.2008**
(21) Anmeldenummer: 03014083.4
(22) Anmeldetag: 23.06.2003
(51) Int. Cl.: B27N 3/26, B30B 3/00, D21G 1/02

(54) **Vorrichtung zur Herstellung von Materialbahnen**
Apparatus for making webs
Appareil pour fabriquer des bandes

(30) Priorität: 19.08.2002 DE 10237826
(43) Veröffentlichungstag der Anmeldung: 25.02.2004
(73) Patentinhaber: Voith Patent GmbH, 89522 Heidenheim (DE)
(72) Erfinder: Schnyder, Eugen, 5622 Waltenschwil (CH); Machguth, Günter, 8116 Würenlos (CH); Steininger, Hans-Peter, 31832 Springe (CH)
(74) Vertreter: Manitz, Finsterwald & Partner GbR

(56) Entgegenhaltungen:
- EP-A- 0 672 786
- EP-A- 0 776 742
- DE-C1- 4 243 917
- US-A- 4 729 153
- US-A- 5 152 041
- US-A- 5 865 716

## Beschreibung

Die Erfindung betrifft eine Vorrichtung zur Herstellung von Materialbahnen mit einem umlaufenden, mit einer bewegten Gegenfläche einen Pressspalt bildenden Pressband sowie mit mehreren in Bahnlaufrichtung aufeinander folgenden Durchbiegungseinstellwalzen, durch die das umlaufende Pressband im Pressspaltbereich gegen die bewegte Gegenfläche pressbar ist, wobei die Durchbiegungseinstellwalzen jeweils einen umlaufenden Walzenmantel, ein den Walzenmantel durchsetzendes drehfestes Joch sowie zwischen dem Walzenmantel und dem Joch angeordnete Anpresselemente umfassen, die auf der dem Pressspalt zugewandten Jochseite vorgesehen sind und über die der Walzenmantel in Richtung des Pressspaltes beaufschlagbar ist. Eine Vorrichtung dieser Art ist aus der EP-A-0 776 742 bekannt.

Im Bereich der Faser- und Spanplattenherstellung wird üblicherweise eine mit 6 bis 22 % Leim versehene Span- oder Fasermenge zwischen einer beheizten Trommel und einem umlaufenden Stahlband zu Platten verdichtet. Der Durchmesser der Trommel liegt üblicherweise in einem Bereich von 2 bis 5 m. Die erhaltenen Platten besitzen in üblicher Weise eine Dicke in einem Bereich von 1,5 bis 12 mm. Das ebenfalls heiße Stahlband wird durch wenigstens eine Walze (vgl. z.B. DE 42 43 917 C) gegen die Trommel gepresst. Bei älteren Vorrichtungen der genannten Art weisen die Walzen einen relativ großen gegenseitigen Abstand auf. Im Bereich zwischen den relativ weit voneinander entfernten Walzen ergibt sich durch die Bandzugspannung nun aber lediglich ein relativ geringer Anpressdruck auf den Faserkuchen, der beispielsweise in einem Bereich von 20 bis 25 N/cm² liegen kann. Demgegenüber kann die Linienlast zwischen einer relativ harten Walze und der Trommel beispielsweise 10 000 N/cm betragen. Bei einer aus der EP 0 776 742 B bekannten Vorrichtung der genannten Art liegen die Durchbiegungseinstellwalzen in Bahnlaufrichtung nun dichter hintereinander, wodurch einerseits der zeitliche Abstand der Kraftpeaks auf den Faserkuchen reduziert und andererseits der Anpressdruck auf den Faserkuchen zwischen den Kraftpeaks auf einem höheren Niveau gehalten wird. Zur Optimierung des Systems wurde bisher also nur der Weg beschritten, relativ wenige große Druckwalzen mit einem Durchmesser von beispielsweise etwa 1,5 m durch mehrere direkt hintereinander liegende kleinere Durchbiegungseinstellwalzen mit einem Durchmesser von beispielsweise etwa 0,32 m zu ersetzen.

Bei der aus der EP-0 776 742 bekannten Vorrichtung der eingangs genannten Art wird das umlaufende Pressband durch mehrere in Bahnlaufrichtung aufeinander folgende Anpresswalzen mit steuerbarem Anpresskraftverlauf gegen die bewegte Gegenfläche gepresst, die jeweils nur mit auf der dem Pressspalt zugewandten Jochseite angeordneten Anpresselementen versehen sind.

In der US 4 729 153 ist eine Kalanderwalze beschrieben, die in dem betreffenden Kalander zusammen mit einer Gegenwalze einen Glättspalt bildet und dabei mit der zu glättenden Materialbahn direkt in Kontakt kommt. Die Kalanderwalze umfasst einen Walzenmantel und ein diesen durchsetzendes drehfestes Joch, wobei auf der dem Glättspalt zugewandten Jochseite primäre und auf der vom Glättspalt abgewandten Jochseite sekundäre hydrostatische Stützelemente vorgesehen sind. Zur Beeinflussung der Glättwirkung wird der Walzenmantel beheizt. Dies geschieht über das den sekundären hydrostatischen Stützelementen zugeführte Druckfluid. Da die Temperatur des den sekundären Stützelementen zugeführten Druckfluids konstant ist, wird die Temperatur des Walzenmantels über die jeweils zugeführte Druckfluidmenge reguliert. Um zu verhindern, dass mit einer jeweiligen Änderung der Walzentemperatur durch die dazu erforderliche Änderung der den sekundären Stützelementen zugeführten Druckfluidmenge sich auch der resultierende Pressdruck im Glättspalt ändert, werden gleichzeitig mit den sekundären Stützelementen auch die primären Stützelemente angesteuert, um die sich durch die sekundären Stützelemente ergebenden Pressdruckänderungen zu kompensieren. Es ist also stets eine gemeinsame, aufeinander abgestimmte Ansteuerung der sekundären und primären Stützelemente vorgesehen.

Der Erfindung liegt die Aufgabe zugrunde, die Vorrichtung der eingangs genannten Art weiter zu optimieren.

Dabei soll u.a. ein möglichst großes Einstellpotential bezüglich des Pressdrucks im Pressspalt erreicht werden.

Diese Aufgabe wird erfindungsgemäß dadurch gelöst, dass zumindest ein Teil der Durchbiegungseinstellwalzen jeweils mit zwischen dem Walzenmantel und dem Joch angeordneten Gegenelementen versehen ist, die auf der vom Pressspalt abgewandten Jochseite vorgesehen und über die der Walzenmantel in einer Richtung vom Pressspalt weg beaufschlagbar ist, und dass die Gegenelemente einer jeweiligen Durchbiegungseinstellwalze zumindest teilweise getrennt ansteuerbar sind.

Aufgrund dieser Ausbildung wird das Einstellpotential hinsichtlich des im Pressspalt erzeugten Pressdrucks entsprechend vergrößert. So sind mit einer sowohl Primär- als auch Sekundärzonen aufweisenden Durchbiegungseinstellwalze insbesondere auch kleinere Pressdrücke möglich. Dabei ist die jeweilige Presskraft, mit der der Walzenmantel gegen die bewegte Gegenfläche gepresst wird, durch die Differenz der durch die Primär- und Sekundärelemente erzeugten Kräfte bestimmt.

Vorteilhafterweise ist zumindest in den Randzonen einer jeweiligen Durchbiegungseinstellwalze jeweils wenigstens ein Gegenelement vorgesehen. Mit einer entsprechenden Ansteuerung der in den Randzonen vorgesehenen Gegenelementen kann der primärseitige Druck entlastet werden, so dass z.B. durch eine entsprechende Randabschaltung eine Anpassung an unterschiedliche Bahnbreiten möglich ist.

Bevorzugt ist eine jeweilige Durchbiegungseinstellwalze mit mehreren über die Walzenbreite verteilten Gegenelementen versehen.

Die Gegenelemente können einzeln oder auch gruppenweise getrennt voneinander ansteuerbar sein.

Auch primärseitig kann eine jeweilige Durchbiegungseinstellwalze insbesondere wieder mit mehreren über die Walzenbreite verteilten Anpresselementen versehen sein, die insbesondere wieder einzeln oder gruppenweise getrennt ansteuerbar sind.

In bestimmten Fällen kann es von Vorteil sein, wenn jedem Anpresselement einer jeweiligen Durchbiegungseinstellwalze jeweils ein Gegenelement gegenüberliegt.

Vorteilhafterweise sind in den Randzonen einer jeweiligen Durchbiegungseinstellwalze Anpresselemente in Abhängigkeit von der jeweiligen Bahnbreite ansteuerbar bzw. deaktivierbar.

Wie bereits erwähnt, können in den Randzonen einer jeweiligen Durchbiegungseinstellwalze vorgesehene Gegenelemente insbesondere in Abhängigkeit von der jeweiligen Bahnbreite ansteuerbar bzw. deaktivierbar sein.

Bei einer bevorzugten praktischen Ausführungsform der erfindungsgemäßen Vorrichtung ist wenigstens eine Durchbiegungseinstellwalze mit einem in der Pressebene relativ zum Joch verstellbaren Walzenmantel versehen. Der Mantel einer solchen Durchbiegungseinstellwalze ist in seiner von der Gegenfläche abgehobenen Position vorzugsweise arretierbar.

Der zwischen dem umlaufenden Pressband und der bewegten Gegenfläche gebildete Pressspalt kann einseitig oder beidseitig beheizbar sein.

Der Pressspalt besitzt vorzugsweise einen gekrümmten Verlauf. Die bewegte Gegenfläche kann insbesondere durch eine umlaufende Presstrommel gebildet sein.

Vorteilhafterweise ist das Pressband zumindest im Eingangsbereich und Ausgangsbereich des Pressspaltes jeweils über eine Umlenkwalze geführt.

Dabei ist das Pressband vorzugsweise nur im Eingangsbereich und Ausgangsbereich des Pressspaltes über eine jeweilige Umlenkwalze geführt, während zumindest ein Teil der Durchbiegungseinstellwalzen auch auf der vom Pressspalt abgewandten Seite der Pressbandführung dient. Es ist also insbesondere eine solche Ausführung denkbar, bei der das Pressband über die im Eingangsbereich des Pressspaltes angeordnete Umlenkwalze, über die bewegte Gegenfläche, gegen die es durch die Durchbiegungseinstellwalzen pressbar ist, die im Ausgangsbereich des Pressspaltes angeordnete Umlenkwalze und über die vom Pressspalt abgewandte Seite zumindest eines Teils der Durchbiegungseinstellwalzen zurück zur im Eingangsbereich des Pressspaltes angeordneten Umlenkwalze geführt ist. Das Pressband wird also nur über zwei im Eingangs- bzw. Ausgangsbereich der Materialverdichtungsstrecke vorgesehene Umlenkwalzen und im übrigen nur über die zweiseitig als Führung dienende Durchbiegungseinstellwalzen geführt. In diesem Fall ist eine zweiseitige Belastungsmöglichkeit erforderlich.

Das umlaufende Pressband kann vorteilhafterweise durch ein Stahlband gebildet sein.

Auch das umlaufende Pressband bzw. Stahlband ist vorzugsweise wieder beheizbar. Grundsätzlich können auch die Durchbiegungseinstellwalzen zumindest teilweise beheizbar sein.

Bei einer bevorzugten praktischen Ausführungsform der erfindungsgemäßen Vorrichtung sind die in Bahnlaufrichtung aufeinanderfolgenden Durchbiegungseinstellwalzen zumindest teilweise dicht hintereinander angeordnet. Dabei können die Durchbiegungseinstellwalzen beispielsweise auch zu Gruppen zusammengefasst sein. Innerhalb der jeweiligen Gruppen sind die Durchbiegungseinstellwalzen dann jeweils möglichst dicht aufeinanderfolgend angeordnet, während zwischen zwei jeweiligen Gruppen ggf. auch ein relativ größerer Abstand vorgesehen sein kann.

Die erfindungsgemäße Vorrichtung ist vorteilhafterweise insbesondere anwendbar zur Herstellung von in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies.

Die erfindungsgemäße Vorrichtung ist vorteilhafterweise insbesondere zur Herstellung von Faserstoff-, Span-, HDF-, MDF-, LDF- und/oder OSB-Platten verwendbar.

Grundsätzlich ist die erfindungsgemäße Vorrichtung beispielsweise auch in einer Papiermaschine, einem Kalander, einer Druckmaschine oder einer Vorrichtung zur Herstellung von Dekorpapier verwendbar.

Beliebige andere Verwendungen sind denkbar.

Die Erfindung wird im folgenden anhand eines Ausführungsbeispiels unter Bezugnahme auf die Zeichnung näher erläutert; in dieser zeigen:
- Figur 1: eine schematische Darstellung einer Vorrichtung zur Herstellung von Materialbahnen und
- Figur 2: eine schematische Längsschnittdarstellung einer in der Vorrichtung gemäß Figur 1 eingesetzten Durchbiegungseinstellwalze.

Die Figur 1 zeigt in rein schematischer Darstellung eine Vorrichtung 10 zur Herstellung von Materialbahnen 12, bei denen es sich beispielsweise um in einzelne Platten aufteilbare Faserplattenbahnen, Spanplattenbahnen und/oder dergleichen aus einem lignozellulose- und/oder zellulosehaltige Teilchen und zumindest ein Bindemittel enthaltenden Vlies handeln kann. Die Vorrichtung 10 ist beispielsweise auch zur Herstellung von HDF-, MDF-, LDF- und/oder OSB-Platten verwendbar. Generell ist beispielsweise auch eine Verwendung in einer Papiermaschine, einem Kalander, einer Druckmaschine oder einer Maschine zur Herstellung von Dekorpapier denkbar.

Die Vorrichtung 10 umfasst ein beispielsweise durch ein Stahlband gebildetes umlaufendes Pressband 14, das mit einer bewegten Gegenfläche 16, die hier beispielsweise durch die Oberfläche einer Presstrommel 18 gebildet ist, einen Pressspalt 20 definiert, in dem das zur Herstellung der Materialbahn 12 dienende Ausgangsmaterial verdichtet wird.

Die Vorrichtung 10 umfasst überdies eine Mehrzahl von in Bahnlaufrichtung L aufeinanderfolgenden Durchbiegungseinstellwalzen 22, durch die das umlaufende Pressband 14 im Bereich des Pressspaltes 20 gegen die bewegte Gegenfläche 16, hier also gegen die Presstrommel 18 pressbar ist.

Wie insbesondere auch anhand der Figur 2 zu erkennen ist, umfassen die Durchbiegungseinstellwalzen 22 jeweils einen umlaufenden Walzenmantel 24, ein den Walzenmantel 24 durchsetzendes drehfestes Joch 26 sowie zwischen dem Walzenmantel 24 und dem Joch 26 angeordnete Anpresselemente 28, die auf der dem Pressspalt 20 zugewandten Jochseite vorgesehen sind und über die der Walzenmantel 24 in Richtung des Pressspaltes 20 beaufschlagbar ist.

Die Anpresselemente 28 sind über die Walzenbreite verteilt und zumindest teilweise getrennt ansteuerbar. Sie können einzeln getrennt ansteuerbar oder auch zu Gruppen zusammengefasst und gruppenweise getrennt ansteuerbar sein.

Zumindest ein Teil der Durchbiegungseinstellwalzen 22 ist überdies mit wenigstens einem zwischen dem Walzenmantel 24 und dem Joch 26 angeordneten Gegenelement 30 versehen, das auf der vom Pressspalt 20 abgewandten Jochseite vorgesehen und über das der Walzenmantel 24 in einer Richtung vom Pressspalt 20 weg beaufschlagbar ist.

Bei dem in der Figur 2 dargestellten Ausführungsbeispiel einer solchen sowohl Primär- als auch Sekundärzonen aufweisenden Durchbiegungseinstellwalze 22 ist wieder eine Mehrzahl solcher Gegenelemente 30 vorgesehen, wobei im vorliegenden Fall beispielsweise jedem Anpresselement 28 jeweils ein Gegenelement 30 gegenüberliegt.

Auch diese Gegenelemente 30 sind zumindest teilweise wieder getrennt ansteuerbar. Sie können also jeweils einzeln getrennt ansteuerbar oder zu Gruppen zusammengefasst und gruppenweise getrennt voneinander ansteuerbar sein.

Die in den Randzonen einer jeweiligen Durchbiegungseinstellwalze 22 vorgesehenen Gegenelemente 30 können beispielsweise in Abhängigkeit von der jeweiligen Bahnbreite ansteuerbar bzw. deaktivierbar sein. Die Durchbiegungseinstellwalzen 22 können beispielsweise mit einem in der Pressebene relativ zum Joch 26 verstellbaren Walzenmantel 24 versehen, d.h. als sogenannte selbstanstellende Walzen vorgesehen sein. In diesem Fall ist der Mantel 24 der jeweiligen Durchbiegungseinstellwalze 22 in seiner von der Gegenfläche 16 abgehobenen Position arretierbar.

Der zwischen dem umlaufenden Pressband 14 und der bewegten Gegenfläche 16 bzw. der Presstrommel 18 gebildete Pressspalt 20 ist zumindest einseitig und vorzugsweise beidseitig beheizbar. Es kann also beispielsweise sowohl die Presstrommel 18 als auch das hier durch ein Stahlband gebildete Pressband 14 beheizbar sein. Zur Beheizung des Pressbandes 14 kann insbesondere eine Induktivheizung vorgesehen sein.

Die Presstrommel 18 kann beispielsweise einen Durchmesser in einem Bereich von etwa 2 bis etwa 5 m besitzen. Wie insbesondere anhand der Figur 1 zu erkennen ist, besitzen die in Bahnlaufrichtung L aufeinanderfolgenden Durchbiegungseinstellwalzen 22 jeweils einen Durchmesser, der um ein Vielfaches kleiner ist als der Durchmesser der die Gegenfläche 16 bildenden Presstrommel 18. Dabei sind die Durchbiegungseinstellwalzen 22 in zwei Gruppen angeordnet, innerhalb derer sie jeweils relativ dicht aufeinanderfolgen.

Wie insbesondere wieder anhand der Figur 1 zu erkennen ist, ist das Pressband 14 im Eingangsbereich und Ausgangsbereich des Pressspalts 20 jeweils über eine Umlenkwalze 32 geführt. Weitere Umlenkwalzen sind im vorliegenden Fall nicht vorgesehen. Stattdessen dient ein Großteil der Durchbiegungseinstellwalzen 22 auch auf der vom Pressspalt 20 abgewandten Seite der Pressbandführung. Das Pressband 14 ist also über die im Eingangsbereich des Pressspaltes 20 angeordnete Umlenkwalze 32, über die bewegte Gegenfläche 16 bzw. die Presstrommel 18, gegen die es durch die Durchbiegungseinstellwalzen 22 pressbar ist, die im Ausgangsbereich des Pressspaltes 20 angeordnete Umlenkwalze 32 und über die vom Pressspalt 20 abgewandte Seite zumindest eines Teils der Durchbiegungseinstellwalzen 22 zurück zur im Eingangsbereich des Pressspaltes 20 angeordneten Umlenkwalze 32 geführt. Im vorliegenden Fall dienen außer den in Bahnlaufrichtung L betrachtet ersten beiden Durchbiegungseinstellwalzen 22 alle Durchbiegungseinstellwalzen 22 jeweils auch auf ihrer vom Pressspalt 20 abgewandten Seite der Pressbandführung. Wie anhand der Figur 1 zu erkennen ist, sind diese zuletzt genannten Durchbiegungseinstellwalzen 22 auch jeweils mit Gegenelementen 30 (vgl. auch Figur 2) versehen. Lediglich die in Bahnlaufrichtung L betrachtet ersten beiden Durchbiegungseinstellwalzen 22 sind ausschließlich mit primärseitigen Anpresselementen 28, d.h. ohne Gegenelemente, ausgeführt.

Die soeben beschriebene Vorrichtung 10 ist beispielsweise verwendbar zur Herstellung von in einzelne Platten aufteilbaren Faserplattenbahnen, Spanplattenbahnen und/oder dergleichen aus einem lignozelluloseund/oder zellulosehaltige Teilchen und zumindest ein wärmehärtendes Bindemittel enthaltenden Vlies. Sie ist insbesondere verwendbar zur Herstellung von Faserstoff-, Span-, HDF-, MDF-, LDF- und/oder OSB-Platten. Grundsätzlich ist auch eine Verwendung z.B. in einer Papiermaschine, einer Druckmaschine, einer Maschine zur Herstellung von Dekorpapier und/oder dergleichen denkbar.

### Bezugszeichenliste

- 10: Vorrichtung
- 12: Materialbahn
- 14: Pressband, Stahlband
- 16: Gegenfläche
- 18: Presstrommel
- 20: Pressspalt
- 22: Durchbiegungseinstellwalze
- 24: Walzenmantel
- 26: Joch
- 28: Anpresselement
- 30: Gegenelement
- 32: Umlenkwalze

- L: Bahnlaufrichtung

## Patentansprüche

1. Vorrichtung (10) zur Herstellung von Materialbahnen (12) mit einem umlaufenden, mit einer bewegten Gegenfläche (16) einen Pressspalt (20) bildenden Pressband (14) sowie mit mehreren in Bahnlaufrichtung (L) aufeinander folgenden Durchbiegungseinstellwalzen (22), durch die das umlaufende Pressband (14) im Pressspaltbereich gegen die bewegte Gegenfläche (16) pressbar ist, wobei die Durchbiegungseinstellwalzen (22) jeweils einen umlaufenden Walzenmantel (24), ein den Walzenmantel (24) durchsetzendes drehfestes Joch (26) sowie zwischen dem Walzenmantel (24) und dem Joch (26) angeordnete Anpresselemente (28) umfassen, die auf der dem Pressspalt (20) zugewandten Jochseite vorgesehen sind und über die der Walzenmantel (24) in Richtung des Pressspaltes (20) beaufschlagbar ist, **dadurch gekennzeichnet,**
**dass** zumindest ein Teil der Durchbiegungseinstellwalzen (22) jeweils mit zwischen dem Walzenmantel (24) und dem Joch (26) angeordneten Gegenelementen (30) versehen ist, die auf der vom Pressspalt (20) abgewandten Jochseite vorgesehen und über die der Walzenmantel (24) in einer Richtung vom Pressspalt (20) weg beaufschlagbar ist, und dass die Gegenelemente (30) einer jeweiligen Durchbiegungseinstellwalze (22) zumindest teilweise getrennt ansteuerbar sind.

2. Vorrichtung nach Anspruch 1,
**dadurch gekennzeichnet ,**
**dass** zumindest in den Randzonen einer jeweiligen Durchbiegungseinstellwalze (22) jeweils wenigstens ein Gegenelement (30) vorgesehen ist.

3. Vorrichtung nach Anspruch 1 oder 2,
**dadurch gekennzeichnet ,**
**dass** eine jeweilige Durchbiegungseinstellwalze (22) mit mehreren über die Walzenbreite verteilten Gegenelementen (30) versehen ist.

4. Vorrichtung nach einem der vorhergehenden Ansprüche,
**dadurch gekennzeichnet ,**
**dass** die Gegenelemente (30) einer jeweiligen Durchbiegungseinstellwalze (22) zumindest gruppenweise getrennt voneinander ansteuerbar sind.

5. Vorrichtung nach einem der vorhergehenden Ansprüche,
**dadurch gekennzeichnet,**
**dass** eine jeweilige Durchbiegungseinstellwalze (22) mit mehreren über die Walzenbreite verteilten Anpresselementen (28) versehen ist.

6. Vorrichtung nach einem der vorhergehenden Ansprüche,
**dadurch gekennzeichnet ,**
**dass** die Anpresselemente (28) einer jeweiligen Durchbiegungseinstellwalze (22) zumindest teilweise getrennt ansteuerbar sind.

7. Vorrichtung nach Anspruch 6,
**dadurch gekennzeichnet ,**
**dass** die Anpresselemente (28) einer jeweiligen Durchbiegungseinstellwalze (22) zumindest gruppenweise getrennt voneinander ansteuerbar sind.

8. Vorrichtung nach einem der vorhergehenden Ansprüche,
**dadurch gekennzeichnet ,**
**dass** jedem Anpresselement (28) einer jeweiligen Durchbiegungseinstellwalze (22) jeweils ein Gegenelement (30) gegenüberliegt.

9. Vorrichtung nach einem der vorhergehenden Ansprüche,
**dadurch gekennzeichnet ,**
**dass** in den Randzonen einer jeweiligen Durchbiegungseinstellwalze (22) Anpresselemente (28) in Abhängigkeit von der jeweiligen Bahnbreite ansteuerbar bzw. deaktivierbar sind.

10. Vorrichtung nach einem der vorhergehenden Ansprüche,
**dadurch gekennzeichnet ,**
**dass** in den Randzonen einer jeweiligen Durchbiegungseinstellwalze (22) vorgesehene Gegenelemente (30) in Abhängigkeit von der jeweiligen Bahnbreite ansteuerbar bzw. deaktivierbar sind.

11. Vorrichtung nach einem der vorhergehenden Ansprüche,
**dadurch gekennzeichnet ,**
**dass** wenigstens eine Durchbiegungseinstellwalze mit einem in der Pressebene relativ zum Joch (26) verstellbaren Walzenmantel (24) versehen ist.

12. Vorrichtung nach Anspruch 11,
**dadurch gekennzeichnet ,**
**dass** der Mantel (24) der jeweiligen Durchbiegungseinstellwalze (22) in seiner von der Gegenfläche (16) abgehobenen Position arretierbar ist.

13. Vorrichtung nach einem der vorhergehenden Ansprüche,
**dadurch gekennzeichnet ,**
**dass** der zwischen dem umlaufenden Pressband (14) und der bewegten Gegenfläche (16) gebildete Pressspalt (20) zumindest einseitig beheizbar ist.

14. Vorrichtung nach Anspruch 13,
**dadurch gekennzeichnet ,**
**dass** der Pressspalt (20) beidseitig beheizbar ist.

15. Vorrichtung nach einem der vorhergehenden Ansprüche,
**dadurch gekennzeichnet ,**
**dass** der Pressspalt (20) einen gekrümmten Verlauf besitzt.

16. Vorrichtung nach einem der vorhergehenden Ansprüche,
**dadurch gekennzeichnet ,**
**dass** die bewegte Gegenfläche (16) durch eine umlaufende Presstrommel (18) gebildet ist.

17. Vorrichtung nach einem der vorhergehenden Ansprüche,
**dadurch gekennzeichnet ,**
**dass** das Pressband (14) zumindest im Eingangsbereich und Ausgangsbereich des Pressspaltes (20) jeweils über eine Umlenkwalze (32) geführt ist.

18. Vorrichtung nach Anspruch 17,
**dadurch gekennzeichnet ,**
**dass** das Pressband (14) nur im Eingangsbereich und Ausgangsbereich des Pressspaltes (20) über eine jeweilige Umlenkwalze (32) geführt ist und zumindest ein Teil der Durchbiegungseinstellwalzen (22) auch auf der vom Presspalt (20) abgewandten Seite der Pressbandführung dient.

19. Vorrichtung nach Anspruch 18,
**dadurch gekennzeichnet,**
**dass** das Pressband (14) über die im Eingangsbereich des Pressspaltes angeordnete Umlenkwalze (32), über die bewegte Gegenfläche (16), gegen die es durch die Durchbiegungseinstellwalzen (22) pressbar ist, die im Ausgangsbereich des Pressspaltes (20) angeordnete Umlenkwalze (32) und über die vom Pressspalt (20) abgewandte Seite zumindest eines Teils der Durchbiegungseinstellwalzen (22) zurück zur im Eingangsbereich des Pressspaltes (20) angeordneten Umlenkwalze (32) geführt ist.

20. Vorrichtung nach einem der vorhergehenden Ansprüche,
**dadurch gekennzeichnet,**
**dass** die bewegte Gegenfläche (16) bzw. die umlaufende Presstrommel (18) beheizbar ist.

21. Vorrichtung nach einem der vorhergehenden Ansprüche,
**dadurch gekennzeichnet,**
**dass** das umlaufende Pressband (14) durch ein Stahlband gebildet ist.

22. Vorrichtung nach Anspruch 21,
**dadurch gekennzeichnet,**
**dass** das umlaufende Pressband (14) bzw. Stahlband beheizbar ist.

23. Vorrichtung nach einem der vorhergehenden Ansprüche,
**dadurch gekennzeichnet ,**
**dass** die Durchbiegungseinstellwalzen (22) zumindest teilweise beheizbar sind.

24. Vorrichtung nach einem der vorhergehenden Ansprüche,
**dadurch gekennzeichnet ,**
**dass** die in Bahnlaufrichtung (L) aufeinander folgenden Durchbiegungseinstellwalzen (22) zumindest teilweise dicht hintereinander angeordnet sind.

25. Verwendung der Vorrichtung (10) nach einem der vorhergehenden Ansprüche zur Herstellung von in einzelne Platten aufteilbaren Faserplattenbahnen, Spanplattenbahnen und/oder dergleichen aus einem lignozellulose- und/oder zellulosehaltige Teilchen und zumindest ein wärmehärtendes Bindemittel enthaltenden Vlies.

26. Verwendung der Vorrichtung (10) nach einem der vorhergehenden Ansprüche zur Herstellung von Faserstoff-, Span-, HDF-, MDF-, LDF- und/oder OSB-Platten.

27. Verwendung der Vorrichtung (10) nach einem der vorhergehenden Ansprüche in einer Papiermaschine, einer Druckmaschine oder einer Maschine zur Herstellung von Dekorpapier.

## Claims

1. An apparatus (10) for the manufacture of material webs (12) having a circulating press band (14) forming a press nip (20) with a moved counter-surface (16) as well as having a plurality of deflection controlled rolls (22) following one another in the web running direction (L) and by which the circulating press band (14) can be pressed toward the moved counter-surface (16) in the press nip region, wherein the deflection controlled rolls (22) respectively include a rotating roll jacket (24), a rotationally fixed yoke (26) passing through the roll jacket (24) as well as pressing elements (28) which are arranged between the roll jacket (24) and the yoke (26), which are provided on the yoke side facing the press nip (20) and via which the roll jacket (24) can be loaded in the direction of the press nip (20),
**characterised in that**
at least some of the deflection controlled rolls (22) are respectively provided with counter-elements (30) which are arranged between the roll jacket (24) and the yoke (26), which are provided on the yoke side remote from the press nip (20) and via which the roll jacket (24) can be loaded in a direction away from the press nip (20); and **in that** at least some of the counter-elements (30) of a respective deflection controlled roll (22) can be controlled separately.

2. An apparatus in accordance with claim 1, **characterised in that** a respective at least one counter-element (30) is provided in the marginal zones of a respective deflection controlled roll (22).

3. An apparatus in accordance with claim 1 or claim 2, **characterised in that** a respective deflection controlled roll (22) is provided with a plurality of counter-elements (30) distributed over the width of the roll.

4. An apparatus in accordance with any one of the preceding claims,
**characterised in that** the counter-elements (30) of a respective deflection controlled roll (22) can be controlled separately from one another at least group-wise.

5. An apparatus in accordance with any one of the preceding claims, **characterised in that** a respective deflection controlled roll (22) is provided with a plurality of counter-elements (28) distributed over the width of the roll.

6. An apparatus in accordance with any one of the preceding claims, **characterised in that** at least some of the pressing elements (28) of a respective deflection controlled roll (22) can be controlled separately.

7. An apparatus in accordance with claim 6, **characterised in that** the pressing elements (28) of a respective deflection controlled roll (22) can be controlled separately from one another at least group-wise.

8. An apparatus in accordance with any one of the preceding claims, **characterised in that** a respective counter-element (30) is disposed opposite each pressing element (28) of a respective deflection controlled roll (22).

9. An apparatus in accordance with any one of the preceding claims, **characterised in that** pressing elements (28) can be controlled or deactivated in the marginal zones of a respective deflection controlled roll (22) in dependence on the respective web width.

10. An apparatus in accordance with any one of the preceding claims, **characterised in that** counter elements (30) provided in the marginal zones of a respective deflection controlled roll (22) can be controlled or deactivated in dependence on the respective web width.

11. An apparatus in accordance with any one of the preceding claims, **characterised in that** at least one deflection controlled roll is provided with a roll jacket (24) adjustable relative to the yoke (26) in the pressing plane.

12. An apparatus in accordance with claim 11, **characterised in that** the jacket (24) of the respective deflection controlled roll (22) can be locked in its position raised from the counter-surface (16).

13. An apparatus in accordance with any one of the preceding claims, **characterised in that** the press nip (20) formed between the circulating press band (14) and the moved counter-surface (16) can be heated at at least one side.

14. An apparatus in accordance with claim 13, **characterised in that** the press nip (20) can be heated at both sides.

15. An apparatus in accordance with any one of the preceding claims, **characterised in that** the press nip (20) has a curved extent.

16. An apparatus in accordance with any one of the preceding claims, **characterised in that** the moved counter-surface (16) is formed by a revolving press drum (18).

17. An apparatus in accordance with any one of the preceding claims, **characterised in that** the press band (14) is in each case guided over a deflection roller (32) in at least the inlet region and the outlet region of the press nip (20).

18. An apparatus in accordance with claim 17, **characterised in that** the press band (14) is only guided via a respective deflection roll (32) in the inlet region and outlet region of the press nip (20) and at least some of the deflection controlled rolls (22) also serve for the press band guidance on the side remote from the press nip (20).

19. An apparatus in accordance with claim 18, **characterised in that** the press nip (14) is guided via the deflection roller (32) which is arranged in the inlet region of the press nip and via which the move counter-surface (16) is guided toward which it can be pressed by the deflection controlled rolls (22), via the deflection roll (32) which is arranged in the output region of the press nip (20) and via the side remote from the press nip (20) of at least some of the deflection controlled rolls (22) are guided back to the deflection roll (32) arranged in the inlet region of the press nip (20).

20. An apparatus in accordance with any one of the preceding claims, **characterised in that** the moved counter-surface (16) or the rotating press drum (18) can be heated.

21. An apparatus in accordance with any one of the preceding claims, **characterised in that** the circulating press band (14) is formed by a steel band.

22. An apparatus in accordance with claim 21, **characterised in that** the circulating press band (14) or steel band can be heated.

23. An apparatus in accordance with any one of the preceding claims, **characterised in that** the deflection controlled rolls (22) are at least partly heatable.

24. An apparatus in accordance with any one of the preceding claims, **characterised in that** the deflection controlled rolls (22) following one another in the running direction (L) of the web are arranged at least partly closely behind one another.

25. Use of the apparatus (10) in accordance with any one of the preceding claims for the manufacture of fibre plate webs, chipboard webs and/or the like which can be split into individual plates and are made from a fleece including particles containing lignocellulose and/or cellulose and at least one heat-curing binding agent.

26. Use of the apparatus (10) in accordance with any one of the preceding claims for the manufacture of fibre boards, chipboards, HDF boards, MDF boards, LDF boards and/or OSB boards.

27. Use of the apparatus (10) in accordance with any one of the preceding claims in a paper making machine, a calender or a machine for the manufacture of decorating paper.

## Revendications

1. Dispositif (10) pour produire des nappes de matériau (12), comportant une bande de pressage (14) constituant une fente de pressage de pressage (20) avec une surface antagoniste déplacée (16), ainsi que plusieurs cylindres à réglage de flexion (22) qui se succèdent en direction de circulation de la nappe (L) et à travers lesquels la bande de pressage (14) en circulation est susceptible d'être pressée dans la zone d'fente de pressage contre la surface antagoniste déplacée (16), les cylindres à réglage de flexion (22) comportant chacun un bandage de cylindre (24) périphérique, un étrier (26) solidaire en rotation et traversant le bandage de cylindre (24), ainsi que des éléments de pressage (28) agencés entre le bandage de cylindre (24) et l'étrier (26), prévus sur le côté de l'étrier tourné vers la fente de pressage (20) et permettant de solliciter le bandage de cylindre (24) en direction de la fente de pressage (20),
**caractérisé en ce que**
une partie au moins des cylindres à réglage de flexion (22) sont pourvus chacun d'éléments antagonistes (30) agencés entre le bandage de cylindre (24) et l'étrier (26), prévus sur le côté de l'étrier détourné de la fente de pressage (20) et permettant de solliciter le bandage de cylindre (24) dans une direction en éloignement de la fente de pressage (20), et **en ce que** les éléments antagonistes (30) d'un cylindre à réglage de flexion (22) respectif peuvent être pilotés au moins partiellement séparément.

2. Dispositif selon la revendication 1,
**caractérisé en ce que**
au moins dans les zones de bord d'un cylindre à réglage de flexion (22) respectif, il est prévu respectivement au moins un élément antagoniste (30).

3. Dispositif selon la revendication 1 ou 2,
**caractérisé en ce que**
un cylindre à réglage de flexion (22) respectif est pourvu de plusieurs éléments antagonistes (30) répartis sur la largeur du cylindre.

4. Dispositif selon l'une des revendications précédentes,
**caractérisé en ce que**
les éléments antagonistes (30) d'un cylindre à réglage de flexion (22) respectif peuvent être pilotés séparément les uns des autres au moins par groupe.

5. Dispositif selon l'une des revendications précédentes,
**caractérisé en ce que**
un cylindre à réglage de flexion (22) respectif est pourvu de plusieurs éléments presseurs (28) répartis sur la largeur du cylindre.

6. Dispositif selon l'une des revendications précédentes,
**caractérisé en ce que**
les éléments presseurs (28) d'un cylindre à réglage de flexion (22) respectif peuvent être pilotés au moins partiellement séparément.

7. Dispositif selon la revendication 6,
**caractérisé en ce que**
les éléments presseurs (28) d'un cylindre à réglage de flexion (22) respectif peuvent être pilotés séparément les uns des autres au moins par groupe.

8. Dispositif selon l'une des revendications précédentes,
**caractérisé en ce que**
à l'opposé de chaque élément presseur (28) d'un cylindre à réglage de flexion (22) respectif se situe un élément antagoniste (30).

9. Dispositif selon l'une des revendications précédentes,
**caractérisé en ce que**
dans les zones de bord d'un cylindre à réglage de flexion (22) respectif, les éléments presseurs (28) peuvent être pilotés ou désactivés en fonction de la largeur de nappe respective.

10. Dispositif selon l'une des revendications précédentes,
**caractérisé en ce que**
dans les éléments antagonistes (30) prévus dans les zones de bord d'un cylindre à réglage de flexion (22) peuvent être pilotés ou désactivés en fonction de la largeur de nappe respective.

11. Dispositif selon l'une des revendications précédentes,
**caractérisé en ce que**
au moins un cylindre à réglage de flexion est pourvu d'un bandage de cylindre (24) réglable dans le plan de pressage par rapport à l'étrier (26).

12. Dispositif selon la revendication 11,
**caractérisé en ce que**
le bandage (24) du cylindre à réglage de flexion (22) respectif peut être arrêté dans sa position soulevée de la surface antagoniste (16).

13. Dispositif selon l'une des revendications précédentes,
**caractérisé en ce que**
la fente de pressage (20) formée entre la bande de pressage (14) en circulation et la surface antagoniste déplacée (16) peut être chauffée sur au moins un côté.

14. Dispositif selon la revendication 13,
**caractérisé en ce que**
la fente de pressage (20) peut être chauffée des deux côtés.

15. Dispositif selon l'une des revendications précédentes,
**caractérisé en ce que**
la fente de pressage (20) présente un tracé incurvé.

16. Dispositif selon l'une des revendications précédentes,
**caractérisé en ce que**
la surface antagoniste déplacée (16) est formée par un tambour de pressage (18) en rotation.

17. Dispositif selon l'une des revendications précédentes,
**caractérisé en ce que**
la bande de pressage (14) est guidée, au moins dans la zone d'entrée et dans la zone de sortie de la fente de pressage (20), via un rouleau de renvoi (32) respectif.

18. Dispositif selon la revendication 17,
**caractérisé en ce que**
la bande de pressage (14) n'est guidée via un rouleau de renvoi (32) respectif que dans la zone d'entrée et dans la zone de sortie de la fente de pressage (20), et une partie au moins des cylindres à réglage de flexion (22) servent également sur le côté du guidage de bande de pressage détourné de la fente de pressage (20).

19. Dispositif selon la revendication 18,
**caractérisé en ce que**
la bande de pressage (14) est guidée via le rouleau de renvoi (32) agencé dans la zone d'entrée de la fente de pressage, via la surface antagoniste déplacée (16) contre laquelle elle peut être pressée par les cylindres à réglage de flexion (22), via le rouleau de renvoi (32) agencé dans la zone de sortie de la fente de pressage (20) et via le côté, détourné de la fente de pressage (20), d'une partie au moins des cylindres à réglage de flexion (22) en retour vers le rouleau de renvoi (32) agencé dans la zone d'entrée de la fente de pressage (20).

20. Dispositif selon l'une des revendications précédentes,
**caractérisé en ce que**
la surface antagoniste déplacée (16) ou le tambour de pressage (18) en rotation peut être chauffé(e).

21. Dispositif selon l'une des revendications précédentes,
**caractérisé en ce que**
la bande de pressage (14) en circulation est formée par une bande en acier.

22. Dispositif selon la revendication 21,
**caractérisé en ce que**
la bande de pressage (14) en circulation ou la bande en acier peut être chauffée.

23. Dispositif selon l'une des revendications précédentes,
**caractérisé en ce que**
les cylindres à réglage de flexion (22) peuvent être chauffés au moins en partie.

24. Dispositif selon l'une des revendications précédentes,
**caractérisé en ce que**
les cylindres à réglage de flexion (22) qui se succèdent en direction de circulation de nappe (L) sont agencés au moins en partie étroitement les uns derrière les autres.

25. Utilisation du dispositif (10) selon l'une des revendications précédentes pour réaliser des nappes de panneaux à fibres, des nappes de panneaux d'agglomérés et/ou similaires divisibles en plaques individuelles à partir d'un mat contenant des particules de lignocellulose et/ou de cellulose et au moins un liant thermodurcissable.

26. Utilisation du dispositif (10) selon l'une des revendications précédentes pour réaliser des panneaux de matières fibreuses, des panneaux de particules, des panneaux HDF, MDF, LDF et/ou OSB.

27. Utilisation du dispositif (10) selon l'une des revendications précédentes dans une machine à papier, une machine à imprimer ou dans une machine pour produire du papier décor.
